# EUROPÄISCHE PATENTSCHRIFT

(11) **EP 0 953 528 B1**
(45) Veröffentlichungstag und Bekanntmachung des Hinweises auf die Patenterteilung: **12.06.2002**
(21) Anmeldenummer: 99106036.9
(22) Anmeldetag: 25.03.1999
(51) Int. Cl.: B65H 1/30

(54) **Vorrichtung zum automatischen Stapelwechsel**
Device for automatically changing piles
Dispositif de changement automatique de piles

(30) Priorität: 24.04.1998 DE 19818366
(43) Veröffentlichungstag der Anmeldung: 03.11.1999
(73) Patentinhaber: MAN Roland Druckmaschinen AG, 63075 Offenbach (DE)
(72) Erfinder: Stock, Werner, 63110 Rodgau (DE)
(74) Vertreter: Stahl, Dietmar

(56) Entgegenhaltungen:
- EP-A- 0 398 214
- DE-B- 1 095 297
- US-A- 3 975 011
- US-A- 4 799 847

## Beschreibung

Die Erfindung betrifft eine Vorrichtung für den automatischen Stapelwechsel nach dem Oberbegriff des Patentanspruchs 1.

In bogenverarbeitenden Maschinen ist es erwünscht, zur Steigerung des Durchsatzes Bogenstapel unterbrechungsfrei zuzuführen, so daß der Produktionsablauf beim Stapelwechsel nicht gestört wird. Dazu kann in einem Bogenanleger einer bogenverarbeitenden Maschine eine Non-Stop-Einrichtung vorgesehen sein. Die Non-Stop-Einrichtung dient dazu, einen bereits weitgehend abgearbeiteten Bogenstapel vor der Zufuhr eines neuen Bogenstapels zu unterfangen und für die weitere Verarbeitung zu halten und anzuheben. Der dabei anfallende Stapelrest wird mittels der Non-Stop-Einrichtung kontinuierlich zur Vereinzelung der Bogen angehoben. Während dessen wird ein neuer Bogenstapel unterhalb des Stapelrestes in den Bogenanleger eingefahren und über einen bestimmten Ablauf mit dem Stapelrest vereinigt. Hierbei werden in der Non-Stop-Einrichtung beispielsweise rechenartige Vorrichtungen eingesetzt, um den Stapelrest zu tragen. Bei dem Stapelwechselvorgang wird der Rechen zunächst in den Bereich unter den Stapelrest eingefahren und später bei Zufuhr des neuen Bogenstapels zwischen Stapelrest und neuem Bogenstapel wieder herausgezogen. Die Positionierung des Rechens ist hierbei zu überwachen, damit der Stapelrest jeweils vollständig unterfangen ist und der neue Bogenstapel nach der Vereinigung einwandfrei weiter transportiert werden kann.

Es ist bekannt, an Non-Stop-Einrichtungen Sensoren einzusetzen, mittels derer ein Stapelrechen in seiner Position in Beziehung auf den Bogenstapel erfaßt werden kann. Beispielsweise zeigt die DE-PS 1 095 297 einen Bogenanleger mit mehreren Stapelhubwerken. Der Bogenanleger ist mit einer Non-Stop-Vorrichtung in Form eines Stapelrechens versehen. Die Bewegung des Stapelrechens in den Bogenanleger hinein und aus dem Bogenanleger heraus wird über elektrische Schalter gesteuert. Solche Vorrichtungen sind nicht anwendbar für Non-Stop-Einrichtungen mit Einzelstab-Betrieb.

Ziel der Erfindung ist es, eine Vorrichtung zu schaffen, die die Überwachung von einzeln angetriebenen Stäben erlaubt.

Aufgabe der Erfindung ist es, eine Vorrichtung nach dem Oberbegriff des Patentanspruchs 1 so zu gestalten, daß die Positionierung jedes einzelnen Rechenstabes erfaßbar ist.

Die Lösung der Aufgabe gestaltet sich nach den Merkmalen des Patentanspruchs 1. Hierbei ist von besonderer Bedeutung, daß die Rechenstäbe mit einer hinteren Auflageschiene 30 versehen sind, an die sie nicht fest angekoppelt sind, deren Lage aber die hintere Position der Rechenstäbe bestimmt und über deren Position die Lage auch der Rechenstäbe erfaßbar ist. Dazu ist an der Schiene ein einfacher Sensor angebracht, der deren hintere Lage erfaßt. Insbesondere durch eine Anfederung der Schiene kann der Anschlag jedes einzelnen Rechenstabes abgetastet werden.

Die Erfindung wird im folgenden anhand von zeichnerischen Darstellungen im einzelnen erläutert.

Dabei zeigen:
- Fig. 1: eine Übersicht über einen Bogenanleger mit Non-Stop-Einrichtung,
- Fig. 2: einen Querschnitt durch die hintere Auflageschiene,
- Fig. 3: eine Draufsicht auf die hintere Auflageschiene
- und Fig. 4: einen Querschnitt durch die Anordnung in der vorderen Position.

In Figur 1 ist in Verbindung mit einer bogenverarbeitenden Maschine 1 ein Bogenanleger 2 dargestellt. An dem Bogenanleger 2 ist eine Non-Stop-Einrichtung 3 so angebracht, daß sie in den Bogenanleger 2 an Hubschienen 8 integriert ist. Die Hubschienen 8 sind an der Stirnseite des Bogenanlegers 2 von der bogenverarbeitenden Maschine 1 abgewandt angeordnet. Die Non-Stop-Einrichtung 3 kann mittels eines Hubwerkes 5 an den Hubschienen 8 auf- und abbewegt werden. Im Bogenanleger 2 wird ein Bogenstapel S verarbeitet. Zur Verarbeitung wird mittels einer Vereinzelungseinrichtung 4 von der Oberseite des Bogenstapels S ein Schuppenstrom von Bogen erzeugt wird. Der Schuppenstrom von Bogen wird über einen sogenannten Bändertisch 20 der bogenverarbeitenden Maschine 1 zugeführt.

Die in den Bogenanleger 2 integrierte Non-Stop-Einrichtung 3 weist einen Rahmen 6 auf, in dem Tragstäbe 7 längsverschiebbar geführt sind. Die Tragstäbe 7 sind beispielsweise als einzeln angetriebene Tragstäbe 7 ausgeführt. Sie sind aus einer hinteren Position in eine vordere Positon bewegbar. Die hintere Position ist diejenige, in der die Tragstäbe 7 sich außerhalb des Stapelbereiches des Bogenanlegers 2 befinden. Die vordere Position ist diejenige, in der die Tragstäbe 7 sich innerhalb des Stapelbereiches des Bogenanlegers 2 befinden. Bei der Anordnung in der hinteren Position liegen die Tragstäbe 7 auf einer hinteren Auflageschiene 30 auf.

In Figur 2 ist die Anordnung dieser hinteren Auflageschiene 30 näher dargestellt. Hierbei ist die hintere Auflageschiene 30 in dem Rahmen 6 derart angeordnet, daß sie in Gleitschienen 10 längsverschieblich geführt wird. Die hintere Auflageschiene 30 ist gegen einen angefederten Anschlag 31 positioniert. Weiterhin ist die hintere Auflageschiene 30 mit einer Geradführung in Form eines Kettentriebes verbunden. Der Kettentrieb besteht aus zwei Ketten 32, die starr über eine Welle 33 gekoppelt sind, wobei in dem unteren Trum der Kette 32 die hintere Auflageschiene 30 eingespannt ist.

Die hintere Auflageschiene 30 ist so aufgebaut, daß sie eine hintere Anschlagleiste 34 und eine untere Auflagefläche 35 aufweist. Die Vorderseite ist im Bereich zur unteren Auflagefläche 35 hin angeschrägt. Die Tragstäbe 7, von denen einer hier gezeigt ist, weisen an ihrer hinteren Unterkante ebenfalls eine Anschrägung 40 auf. Beim Auflaufen des Tragstabes 7 an der hinteren Auflageschiene 30 ist so eine kontinuierliche Bewegung ohne Hemmung an einer Kante möglich.

In Figur 2 ist weiterhin dargestellt, daß ein Tragstab 7 mit einem Mitnahmebolzen versehen sein kann. Dieser Mitnahmebolzen 41 kann in einen Transporthaken 36 eingreifen, der mit der hinteren Auflageschiene 30 verbunden ist. Beim Verschieben des Tragstabes 7 nach vorne kann so der Tragstab 7 die hintere Auflageschiene 30 über den Transporthaken 36 mitnehmen. Hierbei wird die Geradführung der hinteren Auflageschiene 30 durch die Ketten sichergestellt. Der Transporthaken 36 weist ausreichend großes Spiel auf, sodaß die Mitnahmefunktion erst nach Anlauf aller Tragstäbe 7 beginnt. Vorstellbar ist auch ein gemeinsames Vorschieben aller Tragstäbe über die hintere Auflageschiene 30.

In Figur 3 ist die gesamte Anordnung von der Oberseite aus dargestellt. Hierbei ist erkennbar, daß die hintere Auflageschiene 30 in Gleitschienen 10 am Rahmen 6 angeordnet ist. Weiterhin ist der Kettentrieb 32, 33 zur Geradführung der hinteren Auflageschiene 30 an dem Rahmen 6 dargestellt. Weiterhin sind die gefederten Anschläge 31 für die rückwärtige Positionierung der hinteren Auflageschiene 30 gezeigt. Die Tragstäbe 7 liegen alle an der hinteren Anschlagleiste 34 auf der Auflageschiene 30 an. Weiterhin ist am Rahmen 6 von außen ein Endlage-Sensor 12 angeordnet. Er ist auf eine Hinterkante einer Gleitführung 11 der Auflageschiene 30 ausgerichtet und tastet deren Vorhandensein ab.

Wenn die hintere Auflageschiene 30 mittels der Tragstäbe 7 zurückgeschoben wird oder die Tragstäbe 7 bei der Zugbewegung aus dem Stapelbereich an der hinteren Auflageschiene 30 anschlagen, kann mittels des genannten Endlage-Sensors 12 die Endlageposition bzw. eine Bewegung an der hinteren Auflageschiene 30 erkannt werden. Damit ist sowohl das Erreichen der rückwärtigen Position der Auflageschiene 30 selbst als auch das Erreichen der Tragstäbe 7 am Anschlag auf der Auflageschiene 30 erkennbar.

In Figur 4 ist schließlich die vordere Position der Tragstäbe 7 dargestellt. Hierbei ist die Führung der Tragstäbe 7 an Einzelantrieben 42 angedeutet. Die Einzelantriebe 42 sind beispielsweise Elektromotore, die in einer trogförmigen Quertraverse 42 befestigt sind. Von den Einzelantrieben 42 angetrieben, greifen Zahnräder 44 seitlich in die Tragstäbe 7 ein. Die Tragstäbe 7 sind dazu in der Form von Zahnstangen ausgebildet und werden unterhalb der Quertraverse 43 in einer Führung 45 angeordnet, mittels derer sie seitlich und in der Höhe positioniert und möglichst reibungsarm geführt werden. Zusätzlich sind die Tragstäbe 7 noch in einer weiteren, hier nicht dargestellten, vorderen Auflageschiene geführt, die der Lastaufnahme bei der Übernahme des Reststapels dienen.
In Figur 4 ist die vordere Position der Tragstäbe 7 derart dargestellt, daß sichtbar wird, wie weit die hintere Auflageschiene 30 mit den Tragstäben 7 nach vorne gefahren werden kann. Sie befindet sich nun in der Nähe der Quertraverse 43. Dazu ist die hintere Auflageschiene 30 am Kettentrieb 32, 33 bis zu dessen vorderer Endlage vorbewegt. Es ist auch erkennbar, daß beispielsweise der hier dargestellte Tragstab 7 die hintere Auflageschiene 30 mittels des in Figur 2 beschriebenen Transporthakens 36, der hier nicht gezeigt ist, nach vorne gezogen haben kann.

Die vordere Position muß nun mittels weiterer Mittel für jedem Tragstab 7 selbst ebenfalls erfaßt werden. Jeder Tragstab 7 ist dazu mit einer Tast-Nut 46 versehen, die in dessen Oberseite angebracht ist. In der Quertraverse 43 der Einzelantriebe 42 ist ein Einschub-Sensor 13 eingesetzt, der auf die Oberseite der Tragstäbe 7 gerichtet ist. Beim Ankommen der Tast-Nut 46 im Bereich des Einschub-Sensors 13 wird diese Position erfaßt, und der entsprechende Einzelantrieb 42 kann stillgesetzt werden. Hiermit wird sichergestellt, daß die Tragstäbe 7 alle ausreichend weit in die für den Stapelwechsel erforderliche ausgefahrener Position in den Bereich des Bogenstapels S eingeschoben werden. Diese Position wird unabhängig von ggf. an den Einzelantrieben 42 angeordneten Wegmessystemen überwacht.

Mit den beschriebenen Vorrichtungen lassen sich die Positionen der Tragstäbe 7 sowohl in der eingeschobenen als auch in der aus dem Stapelbereich gezogenen Position ausreichend überwachen. Die Ausführung ist sehr einfach.

Der Ablauf der Bewegungen der Tragstäbe läßt sich mit Hilfe der Sensoren 12, 13 wie folgt überwachen:

In Normalposition sind die Tragstäbe in ausgezogener Position hinter dem Stapelbereich im Rahmen 6 angeordnet und liegen dabei auf der vorderen Auflageschiene und der hinteren Auflageschiene 30 auf. Zum Einfahren werden alle Tragstäbe 7 gleichzeitig und über den Transporthaken 36 verbunden gemeinsam mit der hinteren Auflageschiene 30 in den Stapelbereich eingefahren. Das Erreichen der vorderen Position wird über die Einschub-Sensoren 13 auf der Quertraverse 43 erfaßt. Damit ist sichergestellt, daß unabhängig von der Funktion eines einzelnen der Einzelantriebe 42 die richtige Einschubposition auch bei Antriebsschlupf oder Langsamlauf erreicht wird. Es sind dazu auch kein weiteren separaten Anschläge oder sonstigen Mittel erforderlich.

Beim Ziehen der Tragstäbe 7 zum Vereinigen von Reststapel und neuem Bogenstapel S wird zunächst nur ein Teil der Tragstäbe 7 zurückgefahren. Beispielsweise werden zu Beginn zwei innere Tragstäbe 7 zuerst gezogen. Diese Tragstäbe 7 schieben die hintere Auflageschiene 30 mittels des Kettentriebes 32, 33 in die rückwärtige Position bis gegen die gefederten Anschläge 31. Die Endlage-Sensoren 12 am hinteren Ende des Rahmens 6 erfassen diese Position und setzen die Einzelantriebe 42 still.

Im weiteren Ablauf werden nun erst die weiteren Tragstäbe 7 zeitlich versetzt, z.B. symmetrisch von der Mitte aus nach außen und ggf. in zwei Höhenstufen getrennt voneinander, aus dem Stapelbereich gezogen und jeweils bis gegen die hintere Auflageschiene 30 gefahren. Diese hintere Endlage jedes Tragstabes 7 wird wiederum ebenfalls über den seitlichen Endlagen-Sensor 12 mittels der hinteren Auflageschiene 30 erfaßt. Dies erfolgt dadurch, daß bei Anlaufen der Tragstäbe 7 an der hinteren Auflageschiene 30 diese gegen den gefederten Anschlag 31 bewegt und die Verlagerung von dem Endlage-Sensor 12 erfaßt wird. Dann ist der jeweilige Einzelantrieb 42 stillzusetzen. Damit wird über ganz einfache Mittel eine gemeinsame Erfassung einer Endlage ermöglicht, obwohl die Tragstäbe 7 alle einzeln angetrieben sind.

Die Ausführung in den Darstellungen nach Figur 2 bis 4 kann dahingehend verändert werden, daß die hintere Auflageschiene 30 nicht mittels der Tragstäbe 7 in die vordere Position mitgenommen wird. Die hintere Auflageschiene 30 kann auch über einen eigenen Antrieb an dem Kettentrieb 32, 33 in dieser vordere Position gefahren werden, wobei damit auch mittels der hintere Auflageschiene 30 die Tragstäbe 7 gemeinsam vorgeschoben werden könnten ohne deren Einzelantriebe 42 zu benutzen. Weiterhin ist es möglich, die Erfassung des Anschlags eines Tragstabes 7 an der hinteren Auflageschiene 30 in diese selbst zu verlegen, so daß beispielsweise die hintere Anschlagleiste 34 auf der Auflageschiene 30 die gemeinsame Anlage der Tragstäbe 7 erfassen würde. Dazu kann eine elektrische Kontaktierung verwendet werden. Schließlich ist es auch möglich, die vordere Lage der Tragstäbe 7 über eine gemeinsame Lichtschranke als einzigen Sensor in Querrichtung zu erfassen, wobei die Tast-Nuten 46 dann entsprechend auszubilden sind.

Die Ausführung der einzelnen Merkmale der Erfindung ist nicht auf die konkret genannten Ausführungsbeispiele beschränkt, sondern erfasst auch weitere Lösungsmöglichkeiten sinngemäß. So kann mit der hinteren Auflageschiene 30 eine Abdeckung für die Tragstäbe 7 verbunden werden. Wenn diese als Rollo ausgeführt ist, deckt sie die Tragstäbe 7 in jeder Arbeitsposition ab und stellt eine Sicherung gegen Eingriff in den Bewegungsbereich dar.

### Bezugszeichenverzeichnis:

- bogenverarbeitende Maschine: 1
- Bogenanleger: 2
- Non-Stop-Einrichtung: 3
- Vereinzelungseinrichtung: 4
- Hubwerk: 5
- Bogenstapel: S
- Rahmen: 6
- Tragstab: 7
- Hubschiene: 8
- Gleitschiene: 10
- Gleitführung: 11
- Endlage-Sensor: 12
- Einschub-Sensor: 13
- Bändertisch: 20
- Auflageschiene: 30
- Anschlag: 31
- Ketten: 32
- Welle: 33
- Anschlagleiste: 34
- Auflagefläche: 35
- Transporthaken: 36
- Anschrägung: 40
- Mitnahmebolzen: 41
- Einzelantrieben: 42
- Quertraverse: 43
- Zahnräder: 44
- Führung: 45
- Tast-Nut: 46

## Patentansprüche

1. Vorrichtung zum automatischen Stapelwechsel an einer bogenverarbeitenden Maschine (1) mit einem Bogenanleger (2) und einer Non-Stop-Einrichtung (3), wobei die Non-Stop-Einrichtung Tragstäbe (7) zum zeitweiligen Tragen eines von einem Bogenstapel verbliebenen Reststapels aufweisen, während der Reststapel mittels einer Vereinzelungseinrichtung kontinuierlich abgearbeitet wird, daß die Tragstäbe zum Stapelwechsel in der Non-Stop-Einrichtung mittels eines oder mehrerer Antriebe in den Stapelbereich des Bogenanlegers hineinbewegbar und wieder von dort herausbewegbar sind, wobei die Tragstäbe in Führungsmitteln gehaltert sind, und daß Steuerungsmittel zur Überwachung der Einschubbewegung und/oder der Entnahmebewegung der Tragstäbe vorgesehen sind
**dadurch gekennzeichnet,**
**daß** die Tragstäbe (7) unabhängig voneinander antreibbar sind, daß den Tragstäben (7) ein gemeinsames und gemeinsam mit den Tragstäben (7) oder unabhängig von diesen verfahrbares Anschlagmittel zugeordnet ist, an das die Tragstäbe wenigstens in gezogener Position anlegbar sind, und daß wenigstens ein Sensor zur Erfassung der Position der Tragstäbe relativ zu dem Anschlagmittel oder des Anschlagmittels selbst vorgesehen ist.

2. Vorrichtung nach Anspruch 1,
**dadurch gekennzeichnet,**
**daß** eine hintere Auflageschiene (30) vorgesehen ist, die quer zur Ausrichtung der Tragstäbe (7) in einem Rahmen (6) der Non-Stop-Einrichtung (3) ausgerichtet und parallel zur Bewegungsrichtung der Tragstäbe (7) zwischen einer hinteren und einer vorderen Endlage entsprechend der Bewegung der Tragstäbe (7) längsverschiebbar ist.

3. Vorrichtung nach Anspruch 2,
**dadurch gekennzeichnet,**
**daß** die hintere Auflageschiene (30) mit einer Parallelführung versehen und mittels eines oder mehrerer Tragstäbe (7) antreibbar ist.

4. Vorrichtung nach Anspruch 2,
**dadurch gekennzeichnet,**
**daß** die hintere Auflageschiene (30) mit einer Parallelführung versehen ist, daß ein Antrieb für die Längsverschiebung der Auflageschiene (30) vorgesehen ist und daß die Tragstäbe (7) mittels der Auflageschiene (30) antreibbar ist.

5. Vorrichtung nach Anspruch 2,
**dadurch gekennzeichnet,**
**daß** der Auflageschiene (30) ein federnder, die Bewegung in Richtung vom Bogenanleger (2) weg begrenzender Anschlag (31) am Rahmen (6) zugeordnet ist.

6. Vorrichtung nach Anspruch 2 bis 5,
**dadurch gekennzeichnet,**
**daß** der Auflageschiene (30) ein die hintere Endlage im Rahmen (6) erfassender Endlage-Sensor (12) zugeordnet ist, dessen Ausgangssignale mit der Steuerung von Einzelantrieben (42) der Tragstäbe (7) koppelbar sind, derart daß die Einzelantriebe (42) bei Ansprechen des Endlage-Sensors (12) stillsetzbar sind.

7. Vorrichtung nach Anspruch 6,
**dadurch gekennzeichnet,**
**daß** der Endlage-Sensor (12) dem federnden Anschlag (31) zugeordnet ist, derart, daß der Endlage-Sensor (12) bei Überdrückung des Anschlages (31) mittels eines an der Auflageschiene (30) anschlagenden Tragstabes (7) anspricht und der Anschlag (31) bei stillgesetztem Einzelantrieb (42) des Tragstabes (7) in seine Ausgangslage zurückkehrt.

8. Vorrichtung nach Anspruch 2,
**dadurch gekennzeichnet,**
**daß** in der Auflageschiene (30) eine Anschlagleiste (34) vorgesehen ist, die den maschinenabgewandten Enden der Tragstäbe (7) zugeordnet und als Kontaktschiene ausgebildet ist, derart daß ein Einzelantrieb (42) eines Tragstabes (7) bei Kontaktierung der Anschlagleiste (34) stillsetzbar ist.

9. Vorrichtung nach Anspruch 1 bis 7,
**dadurch gekennzeichnet,**
**daß** wenigstens ein die vordere Endlage jedes der Tragstäbe (7) erfassender Einschub-Sensor (13) vorgesehen ist.

10. Vorrichtung nach Anspruch 8,
**dadurch gekennzeichnet,**
**daß** für jeden der Tragstäbe (7) ein Einschub-Sensor (13) vorgesehen ist, der auf eine Markierung des Tragstabes (7) gerichtet und gestellfest den Einzelantrieben (42) der Tragstäbe (7) zugeordnet ist.

11. Vorrichtung nach Anspruch 9,
**dadurch gekennzeichnet,**
**daß** die Markierung des Tragstabes (7) als Tast-Nut (46) an der Oberseite eines Tragstabes (7) ausgebildet ist und daß der Einschub-Sensor (13) ein berührungsloser Sensor ist.

## Claims

1. Device for automatic pile change on a sheet processing machine (1) with a sheet feeder (2) and a non-stop device (3) wherein the non-stop device has carrier bars (7) for the temporary support of a residual pile remaining of a sheet pile while the residual pile is continuously worked off by means of a separating unit, that the carrier bars for pile change in the non-stop unit can be moved in by means of one or more drives into the pile region of the sheet feeder and again can be moved out from there, wherein the carrier bars are mounted in guide means and that control means are provided for monitoring the insertion movement and/or the removal movement of the carrier bars, **characterised in that** the carrier bars (7) are driveable independently of one another, that fitted to the carrier bars (7) is a common stop means movable together with the carrier bars (7) or independently of these, against which the carrier bars can be abutted at least in the withdrawn position, and that at least one sensor is provided for detecting the position of the carrier bars relative to the stop means or of the stop means itself.

2. Device according to Claim 1, **characterised in that** a rear support rail (30) is provided which is directed transversely to the direction of the carrier bars (7) in a frame (6) of the non-stop device (3) and which is longitudinally movable parallel to the direction of movement of the carrier bars (7) between a rear and a forward end position corresponding to the movement of the carrier bars (7).

3. Device according to Claim 2, **characterised in that** the rear support rail (30) is provided with a parallel guide and can be driven by means of one or several carrier bars (7).

4. Device according to Claim 2, **characterised in that** the rear support rail (30) is provided with a parallel guidance, that a drive is provided for the longitudinal shifting of the rear support rail (30) and that the carrier bars (7) can be driven by means of the rear support rail (30).

5. Device according to Claim 2, **characterised in that** the rear support rail (30) is fitted with a spring stop (31) on the frame (6) limiting the movement in the direction away from the sheet feeder (2).

6. Device according to Claims 2 to 5, **characterised in that** fitted to the rear support rail (30) is an end position sensor (12) detecting the rear end position in the frame (6), the output signal of which can be linked with the control of individual drives (42) of the carrier bars (7), in such a way that the individual drives (42) can be rendered stationary on triggering of the end position sensor (12).

7. Device according to Claim 6, **characterised in that** the end position sensor (12) is fitted to the spring stop (31) in such a fashion that the end position sensor (12) triggers on over-pressure of the stop (31) triggers by means of a carrier bar (7) impacting on the support rail (30), and the stop (31) with the stationary individual drive (42) of the carrier bar (7) retracts into its starting position.

8. Device according to Claim 2, **characterised in that** a stop rail (34) is provided in the support bar (30) which is fitted to the ends of the carrier bars (7) turned away from the machine and is constructed as a contact rail in such a fashion that an individual drive (42) of a carrier bar (7) can be rendered stationary on contacting the stop rail (34).

9. Device according to Claims 1 to 7, **characterised in that** at least one impulse sensor (13) detecting the front end position of each of the carrier bars (7) is provided.

10. Device according to Claim 8, **characterised in that** for each of the carrier bars (7) an impulse sensor (13) is provided which is directed to a marking on the carrier bar (7) and is fitted fast to the frame of the individual drives (42) of the carrier bars (7).

11. Device according to Claim 9, **characterised in that** the marking of the carrier bar (7) is constructed as a sensing groove (46) on the upper side of a carrier bar (7) and that the impulse sensor (13) is a contactless sensor.

## Revendications

1. Dispositif pour le changement automatique de piles sur une machine (1) traitant des feuilles, comportant un margeur de feuilles (2) et un dispositif en continu (3), le dispositif en continu présentant des barres de support (7) pour supporter temporairement une pile résiduelle demeurant d'une pile de feuilles, tandis que la pile résiduelle est traitée de façon continue au moyen d'un dispositif de déliassage, les barres de support pour l'échange de pile dans le dispositif en continu pouvant être déplacées, au moyen d'un ou plusieurs entraînements, dans la zone de pile du margeur de feuilles et, à nouveau, déplacées hors de là, les barres de support étant maintenues dans des moyens de guidage, et des moyens de commande pour la surveillance du déplacement d'introduction et/ou du déplacement d'évacuation des barres de support étant prévus,
**caractérisé en ce que** les barres de support (7) peuvent être entraînées indépendamment les unes des autres, **en ce que**, aux barres de support (7), il est associé un moyen de butée commun et déplaçable en commun avec les barres de support (7) ou indépendamment de celles-ci, sur lequel les barres de support peuvent s'appuyer au moins dans la position tirée, et **en ce qu'**au moins un capteur pour détecter la position des barres de support relativement au moyen de butée ou du moyen de butée lui-même est prévu.

2. Dispositif selon la revendication 1,
**caractérisé en ce qu'**un rail d'appui arrière (30) est prévu qui est orienté transversalement à l'orientation des barres de support (7) dans un bâti (6) du dispositif en continu (3) et peut être déplacé longitudinalement parallèlement à la direction de déplacement des barres de support (7) entre une position d'extrémité arrière et une position d'extrémité avant de façon correspondant au déplacement des barres de support (7).

3. Dispositif selon la revendication 2,
**caractérisé en ce que** le rail d'appui arrière (30) est muni d'un guide parallèle et peut être entraîné au moyen d'une ou plusieurs barres de support (7).

4. Dispositif selon la revendication 2,
**caractérisé en ce que** le rail d'appui arrière (30) est muni d'un guide parallèle, **en ce qu'**un entraînement pour le déplacement longitudinal du rail d'appui (30) est prévu, et **en ce que** les barres de support (7) peuvent être entraînées au moyen du rail d'appui (30).

5. Dispositif selon la revendication 2,
**caractérisé en ce que**, au rail d'appui (30), il est associé, sur le bâti (6), une butée élastique (31) limitant le déplacement dans la direction au loin du margeur de feuilles (2).

6. Dispositif selon les revendications 2 à 5,
**caractérisé en ce que**, au rail d'appui (30), il est associé un capteur de position d'extrémité (12) détectant la position d'extrémité arrière dans le bâti (6), dont les signaux de sortie peuvent être couplés à la commande d'entraînements individuels (42) des barres de support (7), de sorte que les entraînements individuels (42), lorsque le capteur de position d'extrémité (12) réagit, peuvent être arrêtés.

7. Dispositif selon la revendication 6,
**caractérisé en ce que** le capteur de position d'extrémité (12) est associé à la butée élastique (31), de sorte que le capteur de position d'extrémité (12) réagit lors d'une surpression de la butée (31) au moyen d'une barre de support (7) frappant le rail d'appui (30), et la butée (31) revient dans sa position initiale lorsque l'entraînement individuel (42) de la barre de support (7) est arrêté.

8. Dispositif selon la revendication 2,
**caractérisé en ce que**, dans le rail d'appui (30), il est prévu une barrette de butée (34) qui est associée aux extrémités, éloignées de la machine, des barres de support (7) et est réalisée comme rail de contact, de sorte qu'un entraînement individuel (42) d'une barre de support (7) peut être arrêté lors du contact de la barrette de butée (34).

9. Dispositif selon les revendications 1 à 7,
**caractérisé en ce qu'**au moins un capteur d'introduction (13) détectant la position d'extrémité avant de chacune des barres de support (7) est prévu.

10. Dispositif selon la revendication 8,
**caractérisé en ce que**, pour chacune des barres de support (7), il est prévu un capteur d'introduction (13) qui est dirigé vers un repère de la barre de support (7) et est associé, de façon solidaire du bâti, aux entraînements individuels (42) des barres de support (7).

11. Dispositif selon la revendication 9,
**caractérisé en ce que** le repère de la barre de support (7) est réalisé comme gorge de balayage (46) sur le dessus d'une barre de support (7) et **en ce que** le capteur d'introduction (13) est un capteur sans contact.
